# EUROPÄISCHE PATENTSCHRIFT

(11) **EP 3 412 831 B1**
(45) Veröffentlichungstag und Bekanntmachung des Hinweises auf die Patenterteilung: **08.09.2021**
(21) Anmeldenummer: 18171178.9
(22) Anmeldetag: 08.05.2018
(51) Int. Cl.: E01F 15/08

(54) **BETONLEITWAND**
CONCRETE SAFETY BARRIER
MUR DE GUIDAGE EN BÉTON

(30) Priorität: 31.05.2017 AT 504562017
(43) Veröffentlichungstag der Anmeldung: 12.12.2018
(73) Patentinhaber: DELTA BLOC International GmbH, 2752 Wöllersdorf-Steinabrückl (AT)
(72) Erfinder: EDL, Thomas, 7052 Müllendorf (AT)
(74) Vertreter: Gibler & Poth Patentanwälte KG

(56) Entgegenhaltungen:
- WO-A1-2011/088485
- AU-A4- 2013 100 777
- CN-A- 106 638 392
- GB-A- 1 497 860
- US-A1- 2004 020 111
- US-A1- 2006 185 562

## Beschreibung

Die Erfindung betrifft eine Betonleitwand für ein Fahrzeugrückhaltesystem gemäß dem Oberbegriff des Patentanspruches 1.

Es sind Betonleitwände bekannt, welche engmaschige Bewehrungsmatten unter der Betonoberfläche aufweisen. Durch die Bewehrungsmatten kann ein Abplatzen größerer Betonbruchstücke bei einem Anprallfall verhindert werden, welche für Personen im Umfeld eine große Gefahr darstellen würden.

Nachteilig an derartigen Betonleitwänden ist, dass diese aufgrund der zusätzlichen Bewehrungsmatten aufwendig in der Herstellung sind. Weiters verhindern die Bewehrungsmatten nur unzuverlässig das Abplatzen kleinerer Betonbruchstücke, welche ebenfalls eine Gefahr für beteiligte Personen darstellen.

Aus der CN 106638392 A ist eine Betonleitwand mit einem konkav geformten Wandbereich und einem konvex geformten Leitbereich am Kopf des Wandbereiches bekannt. Die gesamte Betonleitwand ist aus einem bewehrten Faserbeton ausgebildet.

Aus der US 2006/0185562 A1 ist eine Betonleitwand in Jersey Form bekannt. Hierbei ist die gesamte Betonleitwand als Faserbeton mit Kohlenstofffasern ausgebildet.

Aus der AU 2013100777 A4 ist eine Betonleitwand bekannt, wobei eine Verstärkung des Betons mittels Fasern beschrieben wird.

Aus der GB 1 497 860 A ist eine Betonleitwand mit einer verlorenen Schalung bekannt, wobei die Schalung aus einem widerstandsfähigen Material wie Faserzement oder Kunststoff ausgebildet wird.

Aus der WO 2011/088485 A1 ist eine Betonleitwand mit einer metallenen Druckplatte an der unteren Stirnfläche bekannt.

Aus der US 2004/020111 A1 ist eine topfförmige zusammengesetzte Barriere bekannt, wobei in einer blumentopfartigen Hülle eine Betonleitwand und ein Stahlkäfig angeordnet sind.

Aufgabe der Erfindung ist es daher eine Betonleitwand der eingangs genannten Art anzugeben, mit welcher die genannten Nachteile vermieden werden können, welche einfach und wirtschaftlich in der Herstellung ist aber trotzdem einen besseren Schutz gegen abplatzende Betonbruchstücke bei einem Anprallfall bietet.

Erfindungsgemäß wird dies durch die Merkmale des Patentanspruches 1 erreicht.

Dadurch ergibt sich der Vorteil, dass die Betonleitwand einfach und wirtschaftlich in der Herstellung ist. Der Faserbeton verhindert im Gegensatz zu einer Bewehrungsmatte auch das Abplatzen kleiner Betonbruchstücke bei einem Anprallfall zuverlässig, da der Faserbeton bis zur Oberfläche reichen kann. Weiters kann der Faserbeton auch andere Aufgaben der Bewehrungsmatte übernehmen, wie die Aufnahme von Zugkräften, Querkräften und Biegezugkräfte sowie die Beschränkung der Ausbreitung von Rissen. Hierbei hat sich gezeigt, dass Faserbetone sehr gut bei der Aufnahme von, die Abplatzung bei einem Anprallfall verursachenden dynamischen Belastungen sind, wodurch der Einsatz von Faserbetonen überdurchschnittlich wirkungsvoll ist. Dadurch kann der Einsatz von Fasern gering gehalten werden, wodurch die Betonleitwand sehr kostengünstig herstellbar ist.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste bevorzugte Ausführungsform einer Betonleitwand in einer axonometrischen Darstellung;
Fig. 2 eine zweite bevorzugte Ausführungsform einer Betonleitwand in einer axonometrischen Darstellung; und
Fig. 3 eine dritte bevorzugte Ausführungsform einer Betonleitwand in einer axonometrischen Darstellung.

Die Fig. 1 bis 3 zeigen bevorzugte Ausführungsformen einer Betonleitwand 1 für ein Fahrzeugrückhaltesystem. Eine Betonleitwand 1, auch oftmals als Betonschutzwand bezeichnet, ist eine Betonwand, welche dazu vorgesehen ist als Teil eines Fahrzeugrückhaltesystems am Rand einer Fahrbahn angeordnet zu werden, um Fahrzeuge von einem Abkommen der Fahrbahn oder einem Eindringen in die Gegenfahrbahn abzuhalten. Die Betonleitwand 1 weist ein Abweiseprofil, insbesondere ein New Jersey Profil oder ein Step Profil auf, um auffahrende Fahrzeuge in eine Längsrichtung der Betonleitwand 1 zu leiten. Vorgesehen ist, dass die Betonleitwand 1 zumindest bereichsweise aus Faserbeton ausgebildet ist. Ein Faserbeton ist ein, mit einer Vielzahl an kleinen Fasern zusätzlich bewehrter Beton. Die Fasern können innerhalb des Betons des Faserbetons im Wesentlichen homogen verteilt sein. Durch diese Bewehrung im Volumen kann auch das Abplatzen kleiner Splitter zuverlässig verhindert werden. In den Fig. 1 bis 3 sind die Betonleitwände 1 als Prinzipskizze dargestellt, wobei der Faserbeton durch eine Vielzahl an angedeuteten Fasern dargestellt ist.

Dadurch ergibt sich der Vorteil, dass die Betonleitwand 1 einfach und wirtschaftlich in der Herstellung ist. Der Faserbeton verhindert im Gegensatz zu einer Bewehrungsmatte auch das Abplatzen kleiner Betonbruchstücke bei einem Anprallfall zuverlässig, da der Faserbeton bis zur Oberfläche reichen kann. Weiters kann der Faserbeton auch andere Aufgaben der Bewehrungsmatte übernehmen, wie die Aufnahme von Zugkräften, Querkräften und Biegezugkräfte sowie die Beschränkung der Ausbreitung von Rissen. Hierbei hat sich gezeigt, dass Faserbetone sehr gut bei der Aufnahme von, die Abplatzung bei einem Anprallfall verursachenden dynamischen Belastungen sind, wodurch der Einsatz von Faserbetonen überdurchschnittlich wirkungsvoll ist. Dadurch kann der Einsatz von Fasern gering gehalten werden, wodurch die Betonleitwand sehr kostengünstig herstellbar ist.

Die Betonleitwand kann insbesondere eine Bewehrung aufweisen, welche Bewehrung unterschiedlich zu den Fasern des Faserbetons ausgebildet ist. Diese Bewehrung kann insbesondere Bewehrungsstangen, Zugbänder und/oder Bewehrungsbügel umfassen. Durch die Bewehrung kann insbesondere der Hauptteil der Zugkräfte, Querkräfte und/oder Biegezugkräfte übernommen werden, wodurch insbesondere der Faserbeton lediglich in Bereichen einzusetzen ist, wo Abplatzungen verhindert werden sollen.

Weiters kann vorgesehen sein, dass die Betonleitwand 1 aus Ortbeton ausgebildet ist. Eine Betonleitwand 1 aus Ortbeton wird direkt am vorgesehenen Einsatzort erzeugt, insbesondere mittels eines Gleitschalenverfahrens. Hierbei kann die Betonleitwand 1 über eine erhebliche Strecke verlaufen.

Weiters kann vorgesehen sein, dass die Betonleitwand 1 als ein Betonfertigteil ausgebildet ist. Hierbei kann die Betonleitwand 1 insbesondere ein Betonleitwandelement sein, wobei mehrere Betonleitwände 1 miteinander verbunden werden können, um ein durchgehendes Fahrzeugrückhaltesystem zu erreichen.

Gemäß einer nicht erfindungsgemäßen Ausführungsform kann vorgesehen sein, dass die gesamte Betonleitwand 1 aus Faserbeton ausgebildet ist.

Erfindungsgemäß ist vorgesehen, dass die Betonleitwand 1 in einem ersten Bereich 2 aus Faserbeton, und in einem zweiten Bereich 3 aus einem faserfreien Beton ausgebildet ist. Hierbei ist die Betonleitwand 1 lediglich bereichsweise aus Faserbeton ausgebildet, wodurch der Einsatz an Faserbeton, welcher wesentlich höhere Materialkosten aufweist als faserfreier Beton, gering gehalten werden kann.

Insbesondere ist vorgesehen, dass der erste Bereich 2 lediglich an exponierten Bereichen der Betonleitwand 1 angeordnet ist, an welchen Abplatzungen ansonsten wahrscheinlich wären.

Bevorzugt kann vorgesehen sein, dass der zweite Bereich 3 in einem Kernbereich der Betonleitwand 1 angeordnet ist.

Dabei ist erfindungsgemäß vorgesehen, dass der erste Bereich 2 zumindest zum Teil in einem Kopfbereich 4 der Betonleitwand 1 angeordnet ist. Der Kopfbereich 4 ist jener Bereich, welcher an der, einer Auflagefläche abgewandten Oberseite der Betonleitwand 1 angeordnet ist. Hierbei sind Abplatzungen von Betonbruchstücken im Kopfbereich 4 aufgrund der Höhe besonders kritisch. Weiters besteht hier eine erhöhte Gefahr, dass Betonbruchstücke aus dem Kopfbereich Personen auf der, dem Anprall abgewandten Seite der Betonleitwand 1 verletzen.

Besonders bevorzugt kann vorgesehen sein, dass der Kopfbereich 4 durchgehend als erster Bereich 2 ausgebildet ist, also durchgehend aus Faserbeton ausgebildet ist. Durchgehend bedeutet in diesem Zusammenhang, dass sich der erste Bereich 2 im Wesentlichen im Kopfbereich 4 von einer Stirnseite der Betonleitwand 1 zu einer gegenüberliegenden Stirnseite der Betonleitwand 1 erstreckt. Eine Anordnung des Faserbetons im Kopfbereich kann insbesondere bei einer aus Ortbeton ausgebildeten Betonleitwand 1 vorgesehen sein, da diese die Herstellung im Gleitschalenverfahren vereinfacht. Eine bevorzugte Ausführungsform, bei welcher der Kopfbereich 4 durchgehend als erster Bereich 2 ausgebildet ist, ist beispielhaft in Fig. 1 dargestellt.

Der Kopfbereich kann insbesondere 20% bis 40% der Höhe der Betonleitwand 1 einnehmen.

Weiters kann vorgesehen sein, dass der erste Bereich 4 zumindest zum Teil in einem Stirnbereich 5 der Betonleitwand 1 angeordnet ist. Der Stirnbereich 5 der Betonleitwand 1 ist jener Bereich, welcher an den Stirnseiten der Betonleitwand 1 angeordnet ist. In den Stirnbereichen 5 ist eine erhöhte Belastung, wenn ein Fahrzeug anprallt. Bei als Betonfertigteil ausgebildeten Betonleitwänden 1 können zwei Betonleitwände 1 im Anprallfall an deren Stirnbereich 5 aneinander stoßen, wodurch ebenfalls das Aufkommen von Abplatzungen an den Stirnbereichen 5 erhöht wird.

Bevorzugt kann vorgesehen sein, dass die Stirnbereiche 5 durchgehend als erster Bereich 2 ausgebildet ist. Eine derartige Ausführungsform ist beispielhaft in Fig. 3 dargestellt.

Weiters kann vorgesehen sein, dass die Stirnbereiche 5 lediglich an Eckpunkten als erster Bereich 2 ausgebildet sind. Die Eckpunkte können hierbei die Oberkante, sowie die beiden Seitenkanten im Fußbereich der Betonleitwand 1 sein. Eine derartige Ausführungsform ist beispielhaft in Fig. 2 dargestellt. Dadurch kann ein wirksamer Schutz gegen Abplatzungen mit besonders wenig Faserbeton erreicht werden.

Der Kopfbereich 4 und die Stirnbereiche 5 können sich überlappen.

Bevorzugt kann vorgesehen sein, dass der erste Bereich 2 lediglich in dem Kopfbereich 4 und/oder den Stirnbereichen 5 der Betonleitwand 1 angeordnet ist.

Weiters kann vorgesehen sein, dass maximal 60%, bevorzugt maximal 40%, besonders bevorzugt maximal 20%, der Betonleitwand 1 als erster Bereich 2, also aus Faserbeton, ausgebildet sind. Der Rest ist als zweiter Bereich 3, also faserfreien Beton ausgebildet.

Besonders bevorzugt kann vorgesehen sein, dass ein Faseranteil des Faserbetons maximal 1%, insbesondere maximal 0,5%, besonders bevorzugt maximal 0,3%, beträgt. Der Faseranteil kann hierbei insbesondere in Vol.-% angegeben sein. Üblicherweise weisen herkömmliche Faserbetone einen wesentlich höheren Faseranteil auf, beispielsweise von mindestens 2%, damit die Fasern statische Belastungen, insbesondere bei einem Schwindvorgang beim Abbinden des Betons, aufnehmen können. Im gegenständlichen Fall haben die Fasern allerdings eine andere Aufgabe, nämlich nicht primär die Aufnahme statischer Belastungen, sondern dynamischer Belastungen, welche in einem Anprallfall eines Fahrzeuges auf die Betonleitwand 1 auftreten. Hierbei hat sich überaschenderweise gezeigt, dass bereits ein geringerer als herkömmlicher Faseranteil in dem Faserbeton ausreichend sein kann, um ein Abplatzen von Betonbruchstücken zu verhindern. Dadurch kann die Betonleitwand mit einem ungewöhnlich geringen Faseranteil ausgebildet werden, wodurch diese wirtschaftlich in der Herstellung ist.

Weiters kann vorgesehen sein, dass der Faseranteil des Faserbetons mindestens 0,1% beträgt.

Der Faserbeton kann insbesondere Stahlfasern, Kunststofffasern, Kohlenstofffasern und/oder Glasfasern aufweisen.

Besonders bevorzugt kann vorgesehen sein, dass der Faserbeton eine Mischung aus Stahlfasern und Kunststofffasern aufweist. Hierbei hat sich gezeigt, dass durch die Kombination dieser beiden Fasertypen ein besonders vorteilhaftes Verhalten des Faserbetons gegenüber Abplatzungen erreicht werden kann, da der Faserbeton besonders widerstandsfähig gegenüber dynamischen Belastungen ist.

Weiters kann vorgesehen sein, dass ein Verhältnis zwischen dem Faseranteil der Stahlfasern zu dem Faseranteil der Kunststofffasern 0,8 bis 1,2 beträgt. Hierbei hat sich gezeigt, dass durch ein ausgeglichenes Verhältnis der Stahlfasern zu den Kunststofffasern besonders gute Eigenschaften des Faserbetons gegenüber dem Abplatzen von Betonbruchstücken erreicht werden kann. Insbesondere kann vorgesehen sein, dass der Faseranteil der Stahlfasern im Wesentlichen gleich dem Faseranteil der Kunststofffasern ist.

## Patentansprüche

1. Betonleitwand (1) für ein Fahrzeugrückhaltesystem, wobei die Betonleitwand (1) ein Abweiseprofil, insbesondere ein New Jersey Profil oder ein Step Profil, aufweist, um auffahrende Fahrzeuge in eine Längsrichtung der Betonleitwand (1) zu leiten, **dadurch gekennzeichnet, dass** die Betonleitwand (1) in einem ersten Bereich (2) aus Faserbeton, und in einem zweiten Bereich (3) aus einem faserfreien Beton ausgebildet ist, und dass der erste Bereich (2) zumindest zum Teil in einem Kopfbereich (4) angeordnet ist, welcher auf einer der Auflagefläche abgewandten Oberseite der Betonleitwand (1) angeordnet ist.

2. Betonleitwand (1) nach Anspruch 1, **dadurch gekennzeichnet, dass** der erste Bereich (4) zumindest zum Teil in einem Stirnbereich (5) der Betonleitwand (1) angeordnet ist.

3. Betonleitwand (1) nach Anspruch 1 oder 2, **dadurch gekennzeichnet, dass** ein Faseranteil des Faserbetons maximal 1 Vol.-%, insbesondere maximal 0,5 Vol.-%, besonders bevorzugt maximal 0,3 Vol.-%, beträgt.

4. Betonleitwand (1) nach einem der Ansprüche 1 bis 3, **dadurch gekennzeichnet, dass** ein Faseranteil des Faserbetons mindestens 0,1 Vol.-% beträgt.

5. Betonleitwand (1) nach einem der Ansprüche 1 bis 4, **dadurch gekennzeichnet, dass** der Faserbeton eine Mischung aus Stahlfasern und Kunststofffasern aufweist.

6. Betonleitwand (1) nach Anspruch 5, **dadurch gekennzeichnet, dass** ein Verhältnis zwischen einem Faseranteil der Stahlfasern in Vol.-% zu einem Faseranteil der Kunststofffasern in Vol.-% 0,8 bis 1,2 beträgt.

7. Betonleitwand (1) nach einem der Ansprüche 1 bis 6, **dadurch gekennzeichnet, dass** die Betonleitwand (1) aus Ortbeton ausgebildet ist.

8. Betonleitwand (1) nach einem der Ansprüche 1 bis 6, **dadurch gekennzeichnet, dass** die Betonleitwand (1) als ein Betonfertigteil ausgebildet ist.

## Claims

1. Concrete safety barrier (1) for a vehicle restraint system, wherein the concrete safety barrier (1) comprises a deflector profile, in particular a New Jersey profile or a step profile, in order to guide oncoming vehicles in a longitudinal direction of the concrete safety barrier (1), **characterized in that** the concrete safety barrier (1) is formed in a first region (2) from fibrous concrete, and in a second region (3) from a non-fibrous concrete, and **in that** the first region (2) is arranged at least in part in a head region (4) which is arranged on an upper side of the concrete safety barrier (1) facing away from the bearing surface.

2. Concrete safety barrier (1) according to claim 1, **characterized in that** the first region (4) is arranged at least partially in a face end region (5) of the concrete safety barrier (1).

3. Concrete safety barrier (1) according to claim 1 or 2, **characterized in that** a fiber content of the fiber concrete is at most 1% by volume, in particular at most 0.5% by volume, particularly preferably at most 0.3% by volume.

4. Concrete safety barrier (1) according to one of claims 1 to 3, **characterized in that** a fiber content of the fiber concrete is at least 0.1% by volume.

5. Concrete safety barrier (1) according to one of claims 1 to 4, **characterized in that** the fiber concrete comprises a mixture of steel fibers and plastic fibers.

6. Concrete safety barrier (1) according to claim 5, **characterized in that** a ratio between a fiber content of the steel fibers in percent by volume to a fiber content of the plastic fibers in percent by volume is 0.8 to 1.2.

7. Concrete safety barrier (1) according to one of claims 1 to 6, **characterized in that** the concrete safety barrier (1) is formed from in-situ concrete.

8. Concrete safety barrier (1) according to one of the claims 1 to 6, **characterized in that** the concrete safety barrier (1) is designed as a precast concrete part.

## Revendications

1. Glissière de sécurité en béton (1) pour un système de retenue de véhicules, laquelle glissière de sécurité en béton (1) présente un profil déflecteur, en particulier un profil New Jersey ou un profil Step, pour guider les véhicules qui la touchent dans le sens de la longueur de la glissière de sécurité en béton (1), **caractérisée en ce que** la glissière de sécurité en béton (1) est faite de béton fibreux dans une première zone (2) et de béton sans fibres dans une deuxième zone (3) et **en ce que** la première zone (2) est disposée au moins en partie dans une zone de sommet (4) qui est disposée sur une face supérieure de la glissière de sécurité en béton (1) tournée à l'opposé de la surface d'appui.

2. Glissière de sécurité en béton (1) selon la revendication 1, **caractérisée en ce que** la première zone (4) est disposée au moins en partie dans une zone frontale (5) de la glissière de sécurité en béton (1).

3. Glissière de sécurité en béton (1) selon la revendication 1 ou 2, **caractérisée en ce que** la proportion de fibres du béton fibreux est au maximum de 1 % du volume, en particulier au maximum de 0,5 % du volume et de préférence au maximum de 0,3 % du volume.

4. Glissière de sécurité en béton (1) selon l'une des revendications 1 à 3, **caractérisée en ce que** la proportion de fibres du béton fibreux est au minimum de 0,1 % du volume.

5. Glissière de sécurité en béton (1) selon l'une des revendications 1 à 4, **caractérisée en ce que** le béton fibreux contient un mélange de fibres d'acier et de fibres synthétiques.

6. Glissière de sécurité en béton (1) selon la revendication 5, **caractérisée en ce que** le rapport entre la part de fibres d'acier en pourcentage du volume et la part de fibres synthétiques en pourcentage du volume est de 0,8 à 1,2.

7. Glissière de sécurité en béton (1) selon l'une des revendications 1 à 6, **caractérisée en ce que** la glissière de sécurité en béton (1) est faite de béton coulé sur place.

8. Glissière de sécurité en béton (1) selon l'une des revendications 1 à 6, **caractérisée en ce que** la glissière de sécurité en béton (1) est conformée comme une pièce préfabriquée en béton.
